# EUROPÄISCHE PATENTSCHRIFT

(11) **EP 0 382 322 B1**
(45) Veröffentlichungstag und Bekanntmachung des Hinweises auf die Patenterteilung: **06.10.1993**
(21) Anmeldenummer: 90250003.2
(22) Anmeldetag: 04.01.1990
(51) Int. Cl.: H01R 9/22

(54) **Anschlussleiste**
Connection strip
Réglette de raccordement

(30) Priorität: 26.01.1989 DE 3902575
(43) Veröffentlichungstag der Anmeldung: 16.08.1990
(73) Patentinhaber: KRONE Aktiengesellschaft, D-14167 Berlin (DE)
(72) Erfinder: Müller, Manfred, D-1000 Berlin 65 (DE); Biederstedt, Lutz, D-1000 Berlin 38 (DE)

(56) Entgegenhaltungen:
- GB-A- 2 135 531
- US-A- 4 283 103

## Beschreibung

Die Erfindung bezieht sich auf eine Anschlußleiste gemäß dem Oberbegriff des Anspruches 1.

Eine Anschlußleiste dieser Art ist aus der DE-PS 28 04 478 vorbekannt. Bei einer solchen Anschlußleiste, die insbesondere für Fernmeldekabel dient, sind in dem Leistenkörper Schneid-Klemm-Kontakte angeordnet. Nachteilig ist, daß es bisher nicht möglich ist, abgeschirmte Kabel anzuschließen, da hier keine Anschlußstelle für einen Schirmanschluß vorgesehen ist. Ein weiterer Nachteil der Anschlußleiste besteht darin, daß die Schneid-Klemm-Kontakte gegen einwirkende äußere Überspannungen nicht genügend abgeschirmt sind.

Der Erfindung liegt von daher die Aufgabe zugrunde, an der an sich bekannten Anschlußleiste einen Schirmanschluß vorzusehen, der nachträglich an dem Leistenkörper angebracht werden kann und der zum Anschluß eines Schirmkabels dient und der die in der Anschlußleiste angeordneten Schneid-Klemm-Kontakte ausreichend gegen Störspannungen abschirmt.

Die Lösung dieser Aufgabe ergibt sich aus den kennzeichnenden Merkmalen des Patentanspruches 1 bzw. des nebengeordneten Patentanspruches 2. Durch Aufstecken der erfindungsgemäßen Schirmanschlußelemente läßt sich eine herkömmliche Anschlußleiste nachträglich mit Schirmanschlüssen versehen. Die Schirmanschlußelemente sind hierbei in einfacher Weise als U-förmige Blechteile ausgebildet, die sich in einfacher Weise herstellen lassen. Die Blechteile dienen einerseits als Schirmanschlußelemente und besitzen andererseits den Vorteil, daß diese die in der Anschlußleiste angeordneten Schneid-Klemm-Kontakte vor Störspannungen schützen.

In dem zweiten Ausführungsbeispiel ist das Schirmanschlußelement aus einem quaderförmigen Blechteil ausgebildet und ermöglicht die Abschirmung von an der ankommenden und abgehenden Leistenseite angeschlossenen Kabeladern.

Weitere vorteilhafte Ausgestaltungen der Erfindung ergeben sich aus den Unteransprüchen. Hierzu wird insbesondere auf die Merkmale des Anspruches 4 hingewiesen, die es ermöglichen, daß ein in die Anschlußleiste eingesteckter Stecker das Schirmanschlußelement kontaktiert.

Die Erfindung ist nachfolgend anhand einer in den Zeichnungen näher dargestellten Anschlußleiste mit zwei Ausführungsbeispielen von Schirmanschlußelementen zum Anschließen von abgeschirmten Kabeln näher erläutert. Es zeigen:
- Fig. 1: die Draufsicht auf die Anschlußleiste mit mehreren Schirmanschlußelementen des ersten Ausführungsbeispieles,
- Fig. 2: eine Seitenansicht der Anschlußleiste nach Fig. 1,
- Fig. 3: einen Querschnitt durch die Anschlußleiste und
- Fig. 4: eine Perspektivdarstellung des Schirmanschlußelementes nach Fig. 1,
- Fig. 5: die Draufsicht auf die Anschlußleiste mit mehreren Schirmanschlußelementen des zweiten Ausführungsbeispieles,
- Fig. 6: eine Seitenansicht der Anschlußleiste nach Fig. 5,
- Fig. 7: einen Querschnitt durch die Anschlußleiste und
- Fig. 8: eine Perspektivdarstellung des Schirmanschlußelementes nach Fig. 5.

Das erste Ausführungsbeispiel der Figuren 1 bis 4 umfaßt eine Anschlußleiste 12 und mehrere Schirmanschlußelemente 1. Die Anschlußleiste 12 besteht aus einem Leistenkörper 6 aus einem Oberteil 13 und einem Unterteil 14, die aus Kunststoff hergestellt und miteinander verrastet sind. In der Anschlußleiste 12 sind in zwei parallelen Reihen von Klemmschlitzen 27 zwischen jeweils zwei Klemmstegen 9 metallische Kontaktelemente 4 angeordnet, wobei in dem Ausführungsbeispiel der Anschlußleiste 12 als Trennleiste zwei gegenüberliegende Kontaktelemente 4 über einen Trennkontakt 26 mit einer Trennstelle 15 miteinander verbunden sind. Die Kontaktelemente 4 sind aus Schneid-Klemm-Kontaktelementen gebildet und dienen zum Anschluß von isolierten Kabeladern 7. Eine derartige Anschlußleiste 12 ist in der DE-PS 28 04 478 ausführlich beschrieben, auf die ausdrücklich Bezug genommen wird.

Das Schirmanschlußelement 1 besteht, wie in Fig. 4 dargestellt ist, aus einem Blechteil 2, welches zwei von einer Basis 2 in gleicher Richtung rechtwinklig abgebogene Schenkel 3 aufweist, wodurch ein im Querschnitt U-förmiges Blechteil 2 gebildet ist. Aus jedem Schenkel 3 sind zwei Halterippen 8,10 zur Innenseite 16 des U-förmigen Blechteiles 2 abgebogen. Die Halterippen 8 und 10 sind zueinander höhenversetzt, so daß eine kippstabile Lage des Schirmanschlußelementes 1 nach dem Aufsetzen auf die Anschlußleiste 12 erzielt wird, wie es später noch näher erläutert werden wird. Am unteren Rand 18 der Basis 17 des Schirmanschlußelementes 1 ist zum Einklemmen eines Schirmes 21 eines Schirmkabels 22 ein Schirmanschlußkontakt 19 vorgesehen, der im wesentlichen aus zwei in die gleiche Richtung abgebogenen Blechlappen 20 besteht. Diese Blechlappen 20 sind nach dem Einlegen des Schirmes 21 bzw. Schirmgeflechtes um den Schirm 21 umgebogen, bis der Schirm 21 mit dem Schirmanschlußelement 1 elektrisch und mechanisch verbunden ist. Das Schirmanschlußelement 1 kann einen Deckel 30 aufweisen, der zum Schutz der angeschlossenen Kabelader 7 dient.

Als Abgriff für einen nicht dargestellten Stecker zum Mitführen des Potentials des Schirmanschlußelementes 1 ist am oberen Rand 28 des Schirmanschlußelementes eine Kontaktzunge 29 angeformt.

Die Schirmanschlußelemente 1 werden von oben auf die Anschlußleiste 12 aufgesteckt, wie es in den Figuren 1 bis 3 dargestellt ist.

Auf eine 10-DA(Doppelader)-Anschlußleiste 12 können insgesamt jeweils fünf Schirmanschlußelemente 1 an den beiden äußeren Längsseiten 11 bzw. an der ankommenden oder abgehenden Kabeladerseite aufgesteckt werden. Der Abstand der beiden Schenkel 3 des U-förmigen Blechteiles 2 zueinander ist hierbei so groß gewählt, daß zum Anschluß der a- und b-Kabeladern 7 einer Fernmeldeleitung drei Klemmstege 9 und zwei Kontaktelemente 4 zwischen den beiden Schenkeln 3 eingeschlossen sind. Die beiden Schenkel 3 des Schirmanschlußelementes 1 werden jeweils in einen Kontaktschlitz 5 der den eingeschlossenen Kontaktelementen 4 benachbarten Kontaktelemente 4 eingedrückt und stellen somit eine elektrische Kontaktverbindung zwischen diesen Kontaktelementen 4 und dem Schirmanschlußelement 1 her. Die Halterippen 8 hintergreifen hierbei die Klemmstege 9 auf der Innenseite 24, wohingegen die Halterippen 10 an der entgegengesetzten Außenseite 23 bzw. an der Vorderseite 11 der Klemmstege 9 anliegen. Da die Klemmrippen 8,10 zueinander höhenversetzt sind, wird eine besonders gute, kippstabile Lage des Schirmanschlußelementes 1 eingenommen. Das Schirmkabel 22 ist von außen herangeführt und am Schirmanschlußkontakt 19 angeschlossen, wozu die beiden Blechlappen 20 zueinander gebogen sind und somit den Schirm 21 des Schirmkabels 22 einklemmen. Die beiden a-, b-Kabeladern 7 der Fernmeldeleitung werden in bekannter Weise an die zwischen den beiden Schenkeln 3 eingeschlossenen Kontaktelemente 4 mittels eines nicht dargestellten Werkzeuges angeschlossen. Durch den Schirmanschluß sind sowohl die beiden a- und b-Kabeladern 7 als auch die zum Teil freistehenden Kontaktelemente 4 völlig durch das Schirmanschlußelement 1 abgeschirmt. Am Schirmanschlußelement 1 können auch mittig in eine Steckeröffnung 25 der Anschlußleiste 12 eingesteckte Stecker, die nicht weiter dargestellt sind, kontaktieren. Hierzu greift der Stecker den Schirm 21 in der Trennstelle 15 an den Trennkontakten 26 ab, die mit dem Schirmanschlußelement 1 über die Kontaktelemente 4 verbunden sind. Die Schirmanschlußelemente 1 können in einfacher Weise wieder von der Anschlußleiste 12 entfernt werden, wozu diese nur entgegen der Steckrichtung aus den Kontaktschlitzen 5 der Schneid-Klemm-Kontaktelemente 4 herausgezogen werden müssen.

Bei dem in den Figuren 5 bis 8 dargestellten zweiten Ausführungsbeispiel ist die Anschlußleiste 12 identisch mit der im ersten Ausführungsbeispiel der Figuren 1 bis 4 dargestellten Anschlußleiste ausgebildet. Zum Anschließen zweier Schirmkabel 22 wird ein Doppel-Schirmanschlußelement 1 verwendet.

Das Doppel-Schirmanschlußelement 1a besteht aus einem quaderförmigen Blechteil 2a mit zwei Seitenwänden 3a und zwei Schmalseiten 17a.

Die Seitenwände 3a weisen je zwei zur Innenseite 16 abgebogene Halterippen 10 auf. Am unteren Rand 18 der beiden Schmalseiten 17a ist zum Einklemmen des Schirmes 21 eines Schirmkabels 22 je ein Schirmanschlußkontakt 19 vorgesehen, der zwei in die gleiche Richtung abgebogene Blechlappen 20 aufweist. Am Doppel-Schirmanschlußelement 1a sind somit zwei Schirmkabel 22 anschließbar, deren Schirme 21 elektrisch und mechanisch durch Umbiegen der Blechlappen 20 mit dem Doppel-Schirmanschlußelement verbunden sind.

Das Doppel-Schirmanschlußelement 1a wird von oben auf die Anschlußleiste 12 aufgesteckt, wie es in den Figuren 5 bis 7 dargestellt ist. Auf eine 10-DA-Anschlußleiste 10 sind fünf Doppel-Schirmanschlußelemente 1a aufsteckbar. Das Doppel-Schirmanschlußelement 1a umrandet zwei Paare von Schneid-Klemm-Kontakten 4,4a, wobei die beiden Paare innerhalb zweier Reihen von Schneid-Klemm-Kontakten angeordnet sind. Der Abstand der beiden Seitenwände 3a des Blechteiles 2a ist so groß, daß drei Klemmstege 9 und zwei Kontaktelemente zwischen den beiden Seitenwänden 3a eingeschlossen sind. Die beiden Seitenwände 3a des Schirmanschlußelementes 1a werden jeweils in vier Kontaktschlitze 5 der den eingeschlossenen Kontaktelementen 4,4a benachbarten Kontaktelemente 4,4a eingedrückt und stellen somit eine elektrische Kontaktverbindung zwischen diesen Kontaktelementen 4,4a und dem Doppel-Schirmanschlußelement 1a her. Die vier Halterippen 10 umgreifen die vier Klemmstege 9 und fixieren das Doppel-Schirmanschlußelement 1a an der Anschlußleiste 12.

Das Doppel-Schirmanschlußelement 1a dient zum Anschluß zweier Schirmkabel 22, die an den Schirmanschlußkontakten 19 durch Umbiegen der Blechlappen 20 angeschlossen werden.

Innerhalb des Doppel-Schirmanschlußelementes 1a werden die a-, b-Kabelader 7 der ankommenden Seite und die a'-, b'-Kabelader 7a der abgehenden Seite an die eingeschlossenen Kontaktelemente 4,4a mittels eines nicht dargestellten Werkzeuges angeschlossen. Hierdurch sind die Kabeladern 7,7a der ankommenden und abgehenden Anschlußseite der Anschlußleiste 12 völlig durch das Doppel-Schirmanschlußelement 1a abgeschirmt.

## Patentansprüche

1. Anschlußleiste für Kabel, insbesondere der Fernmelde- und Datentechnik, aus einem Leistenkörper mit mindestens einer Reihe von mit Kontaktschlitzen versehenen Schneid-Klemm-Kontaktelementen für die Kabel,
**dadurch gekennzeichnet**,
daß zum Anschluß abgeschirmter Kabel (7) ein Schirmanschlußelement (1) aus einem U-förmig gebogenen Blechteil (2) vorgesehen ist, dessen Schenkel (3) in die Kontaktschlitze (5) zweier Schneid-Klemm-Kontaktelemente (4) einsteckbar sind und dessen Basis (17) mit einem Schirmanschlußkontakt (19) zum Anschluß des Schirmkabels (22) der Kabel (7) versehen ist, wobei der Abstand der Schenkel (3) voneinander mindestens dem doppelten Abstand zweier benachbarter Schneid-Klemm-Kontaktelemente (4) entspricht.

2. Anschlußleiste für Kabel, insbesondere der Fernmelde- und Datentechnik, aus einem Leistenkörper mit mindestens einer Reihe von mit Kontaktschlitzen versehenen Schneid-Klemm-Kontaktelementen für die Kabel,
**dadurch gekennzeichnet**,
daß zum Anschluß abgeschirmter Kabel (7) ein Doppel-Schirmanschlußelement (1a) aus einem quaderförmig gebogenen Blechteil (2a) vorgesehen ist, dessen Seitenwände (3a) jeweils in die Kontaktschlitze (5) zweier Schneid-Klemm-Kontaktelemente (4,4a) einsteckbar sind und dessen Schmalseiten (17a) mit je einem Schirmanschlußkontakt (19) zum Anschluß des Schirmkabels (22) der Kabel (7) versehen sind, wobei der Abstand der Seitenwände (3a) voneinander mindestens dem doppelten Abstand zweier benachbarter Schneid-Klemm-Kontaktelemente (4) entspricht.

3. Anschlußleiste nach Anspruch 1,
**dadurch gekennzeichnet**,
daß die freien Enden der Schenkel (3) des Blechteiles (2) hintere, zueinander gerichtete Halterippen (8) aufweisen, die Klemmstege (9) des Leistenkörpers (6) an der Innenseite (24) hintergreifen.

4. Anschlußleiste nach Anspruch 1,
**dadurch gekennzeichnet**,
daß die Schenkel (3) des Blechteiles (2) zwei nach innen gebogene, weitere Halterippen (10) aufweisen, die an den Außenseiten (23) der Klemmstege (9) anliegen.

5. Anschlußleiste nach einem der Ansprüche 3 oder 4,
**dadurch gekennzeichnet**,
daß die Halterippen (8,9) zueinander höhenversetzt angeordnet sind.

6. Anschlußleiste nach Anspruch 2,
**dadurch gekennzeichnet**,
daß die beiden Schneid-Klemm-Kontaktelemente (4,4a) innerhalb zweier Reihen von Schneid-Klemm-Kontaktelementen (4,4a) angeordnet sind.

7. Anschlußleiste nach Anspruch 2,
**dadurch gekennzeichnet**,
daß die Seitenwände (3a) vier nach innen gebogene Halterippen (10) aufweisen, die an den Außenseiten (23) der Klemmstege (9) anliegen.

8. Anschlußleiste nach den Ansprüchen 1 und 2,
**dadurch gekennzeichnet**,
daß am oberen Rand (28) des Schirmanschlußelementes (1,1a) eine Kontaktzunge (29) angeformt ist.

9. Anschlußleiste nach den Ansprüchen 1 und 2,
**dadurch gekennzeichnet**,
daß das Schirmanschlußelement (1,1a) einen abschließenden Deckel (30) aufweist.

10. Anschlußleiste nach den Ansprüchen 1 und 2,
**dadurch gekennzeichnet**,
daß der Schirmanschlußkontakt (19) am unteren Rand (18) des Blechteiles (2,2a) vorgesehen und aus zwei abgebogenen Lappen (20) gebildet ist.

## Claims

1. A connection strip for cables, in particular of the telecommunication and data technique, comprising a strip body having at least one line of insulation displacement contacts provided with contact slots for the cables, characterized by that for connecting shielded cables (7), a shield connection member (1) of a U-bent sheet-metal part (2) is provided, the leg (3) of which is insertable into the contact slots (5) of two insulation displacement contact elements (4) and the base (17) of which is provided with a shield connection contact (19) for connecting the shield cable (22) of the cables (7), the spacing of the legs (3) to each other corresponding to at least twice the spacing of two adjacent insulation displacement contact elements (4).

2. A connection strip for cables, in particular of the telecommunication and data technique, comprising a strip body having at least one line of insulation displacement contacts provided with contact slots for the cables, characterized by that for connecting shielded cables (7), a double shield connection member (1a) of a parallelepiped-like bent sheet-metal part (2a) is provided, the side walls (3a) of which are each insertable into the contact slots (5) of two insulation displacement contact elements (4, 4a) and the narrow sides (17a) of which are each provided with a shield connection contact (19) for connecting the shield cable (22) of the cables (7), the spacing of the side walls (3a) to each other corresponding to at least twice the spacing of two adjacent insulation displacement contact elements (4).

3. A connection strip according to claim 1, characterized by that the free ends of the legs (3) of the sheet-metal part (2) comprise rear holding ribs (8) directed towards each other, said holding ribs engaging at the inner side (24) behind clamping webs (9) of the strip body (6).

4. A connection strip according to claim 1, characterized by that the legs (3) of the sheet-metal part (2) comprise two additional inwardly bent holding ribs (8) placed against the outer sides (23) of the clamping webs (9).

5. A connection strip according to one of claims 3 or 4, characterized by that the holding ribs (8, 9) are staggered in their heights.

6. A connection strip according to claim characterized by that the two insulation displacement contact elements (4, 4a) are disposed within two lines of insulation displacement contact elements (4, 4a).

7. A connection strip according to claim 2, characterized by that the side walls (3a) comprise four additional inwardly bent holding ribs (10) placed against the outer sides (23) of the clamping webs (9).

8. A connection strip according to claims 1 and 2, characterized by that at the upper edge (28) of the shield connection member (1, 1a), a contact tongue (29) is formed.

9. A connection strip according to claims 1 and 2 characterized by that the shield connection member (1, 1a) comprises a closing cover (30).

10. A connection strip according to claims 1 and 2, characterized by that the shield connection contact (19) is provided at the lower edge (18) of the sheet-metal part (2, 2a) and is formed of two bent-off lugs (20).

## Revendications

1. Réglette de raccordement pour câbles, essentiellement de la technique de télécommunication et de transmission de données, comprenant un corps de réglette avec au moins une rangée d'éléments de contact par déplacement d'isolation, muni de fentes de contact, pour les câbles,
**caractérisée en ce que**
pour le branchement de câbles blindés (7), est prévu un élément de raccordement de blindages (1) consistant en une pièce de tôle (2) en forme d'U, dont les branches (3) sont enfichables dans les fentes de contact (5) de deux éléments de contact par déplacement d'isolation (4) et dont la base (17) est munie d'un contact de raccordement de blindages (19) pour le raccordement du blindage (22) du câble (7), l'écart des branches entre elles correspondant au moins au double écart entre deux éléments de contact par déplacement d'isolation (4) voisins.

2. Réglette de raccordement pour câbles, essentiellement de la technique de télécommunication et de transmission de données, comprenant un corps de réglette avec au moins une rangée d'éléments de contact par déplacement d'isolation, muni de fentes de contact pour les câbles,
**caractérisée en ce que**
pour le raccordement de câbles blindés (7) est prévu un élément de raccordement de blindages double (1a) réalisé en une pièce de tôle (2a) pliée en forme de parallélépipède, dont les faces latérales (3a) peuvent être emboîtées respectivement dans les fentes de contact (5) de deux éléments de contact par déplacement d'isolation (4,4a) et dont les petits côtés (17a) sont respectivement munis d'un contact de raccordement de blindages (19) pour le raccordement du blindage (22) des câbles (7), l'écart des faces latérales (3a) entre elles correspondant à au moins le double écart entre deux éléments de contact par déplacement d'isolation (4) voisins.

3. Réglette de raccordement selon la revendication 1,
**caractérisée en ce que**
les extrémités libres des branches (3) de la pièce de tôle (2) présentent des nervures de retenue (8) arrière, dirigées l'une vers l'autre et grippant par derrière les barrettes de serrage (9) du corps de la réglette (6) sur la face intérieure (24).

4. Réglette de raccordement selon la revendication 1,
**caractérisée en ce que**
les branches (3) de la pièce de tôle (2) présente deux autres nervures de retenue (10) recourbées vers l'intérieur et reposant sur les faces extérieures (23) des barrettes de serrage (9).

5. Réglette de raccordement selon l'une des revendications 3 ou 4,
**caractérisée en ce que**
des nervures de retenue (8,9) sont décalées en hauteur l'une par rapport à l'autre.

6. Réglette de raccordement selon la revendication 2,
**caractérisée en ce que**
les deux éléments de contact par déplacement d'isolation (4,4a) sont disposés à l'intérieur de deux rangées d'éléments de contact par déplacement d'isolation (4,4a).

7. Réglette de raccordement selon la revendication 2,
**caractérisée en ce que**
les faces latérales (3a) présentent quatre nervures de retenue (10) recourbée vers l'intérieur et reposant sur les faces extérieures (23) des barrettes de serrage (9).

8. Réglette de raccordement selon les revendications 1 et 2,
**caractérisée en ce que**
une languette de contact (29) est formée sur le bord supérieur (28) de l'élément de raccordement de blindages (1,1a).

9. Réglette de raccordement selon les revendications 1 et 2,
**caractérisée en ce que**
l'élément de raccordement de blindages (1,1a) présente un couvercle (30) de fermeture.

10. Réglette de raccordement selon les revendications 1 et 2,
**caractérisée en ce que**
le contact de raccordement de blindages (19) est prévu sur le bord inférieur (18) de la pièce de tôle (2,2a) et est formé par deux languettes (20) recourbées.
